# FASCICULE DE BREVET EUROPEEN

(11) **EP 2 608 894 B1**
(45) Date de publication et mention de la délivrance du brevet: **07.10.2015**
(21) Numéro de dépôt: 11761659.9
(22) Date de dépôt: 23.08.2011
(51) Int. Cl.: B05B 11/00, B65D 83/00, B65D 47/20

(54) **DISTRIBUTEUR DE PRODUIT FLUIDE**
FLÜSSIGPRODUKTSPENDER
FLUID PRODUCT DISPENSER

(30) Priorité: 26.08.2010 FR 1056775
(43) Date de publication de la demande: 03.07.2013
(73) Titulaire: Aptar France SAS, 27110 Le Neubourg (FR)
(72) Inventeur: DECOTTIGNIES, Laurent, F-95800 Cergy (FR); LAMURÉ, Antoine, F-27520 Bosguerard De Marcouville (FR)
(74) Mandataire: CAPRI
(86) Numéro de dépôt international: PCT/FR2011/051949
(87) Numéro de publication internationale: WO 2012/025692

(56) Documents cités:
- EP-A1- 2 251 093
- WO-A1-2009/109370

## Description

La présente invention concerne un distributeur de produit fluide comprenant un réservoir de produit fluide et un organe de distribution, tel qu'une pompe ou une valve, montée sur le réservoir pour y prélever du produit fluide. Le réservoir comprend un fût de coulissement et un piston-suiveur déplaçable par coulissement à l'intérieur du fût, constituant ainsi ensemble un volume utile de stockage pour le produit fluide. Ce volume utile décroît à mesure que le piston-suiveur se déplace à l'intérieur du fût. En général, le piston-suiveur comprend au moins une lèvre, sinon deux, en contact de coulissement sensiblement étanche avec le fût. Le fût est d'autre part pourvu d'un fond disposé de manière opposée à l'organe de distribution. Un espace d'égalisation est ainsi formé entre le piston-suiveur et le fond : cet espace communiquant avec l'extérieur pour maintenir l'espace d'égalisation à la pression atmosphérique, de sorte que de l'air extérieur pénètre dans cet espace qui grandit à mesure que le piston-suiveur s'éloigne du fond après chaque distribution de produit fluide. Il s'agit là d'une conception tout à fait classique dans le domaine de la cosmétique. Toutefois, ce type de distributeur peut également être utilisé dans d'autres domaines, comme par exemple ceux de la pharmacie ou même de la parfumerie.

Ce type de réservoir à fût de coulissement et piston-suiveur est en général associé avec un organe de distribution de type « airless », c'est-à-dire sans reprise d'air, de sorte que le produit fluide stocké à l'intérieur du réservoir ne rentre jamais en contact avec de l'air extérieur à travers l'organe de distribution.

En théorie, le coulissement du piston-suiveur à l'intérieur du fût de coulissement s'effectue de manière parfaitement étanche, de sorte que de l'air extérieur ne peut pas pénétrer à l'intérieur du réservoir entre le fût de coulissement et le piston-suiveur. Cependant, en pratique, il s'avère que le contact coulissement entre le piston-suiveur et le fût n'est pas parfaitement ou suffisamment étanche, et ceci pour des raisons multiples. Par exemple, la qualité de surface du fût de coulissement n'est parfois pas optimale et présente une certaine irrégularité, rugosité ou aspérité sur laquelle le piston-suiveur passe sans contact étanche local. Dans d'autres cas, la lèvre du piston-suiveur ne permet pas de réaliser une étanchéité efficace avec le fût de coulissement. Encore dans d'autres cas, le déplacement du piston-suiveur à l'intérieur du fût n'est pas parfaitement axial, de sorte que la lèvre se décolle par endroit du fût de coulissement. Toutes ces situations conduisent à faire pénétrer de l'air extérieur à l'intérieur du réservoir entre le piston-suiveur et le fût de coulissement. Bien entendu, les quantités d'air pénétrant à l'intérieur du réservoir sont très réduites, mais suffisent parfois à altérer, modifier ou détériorer le produit fluide.

Dans l'art antérieur, les documents WO2009/109370 et EP2251093 décrivent des distributeurs de produit fluide comprenant un réservoir définissant un fût de coulissement cylindrique à l'intérieur duquel est engagé à coulissement un piston suiveur. Le fût de coulissement est obturé à son extrémité inférieure par un fond rapporté définissant un trou de passage obturé par un filtre bactérien. A mesure que le piston suiveur se déplace, l'espace entre le filtre et le piston suiveur est grandissant et peut développer des bactéries malgré le filtre distant.

L'invention a pour but de remédier à cet inconvénient de l'art antérieur lié à un défaut d'étanchéité dynamique entre le piston-suiveur et le fût de coulissement.

Pour ce faire, la présente invention prévoit que le filtre bactérien est solidaire du piston-suiveur. Ce filtre bactérien, qui peut également être qualifié de bactéricide, bactériostatique ou antibactérien, a pour fonction de laisser pénétrer l'air extérieur à l'intérieur de l'espace d'égalisation, tout en éliminant les bactéries ou en les empêchant de pénétrer à l'intérieur de l'espace d'égalisation avec l'air. Le filtre bactérien bloque et/ou tue les bactéries et tout autre organisme à même de détériorer le produit fluide contenu dans le réservoir. Le filtre bactérien peut remplir au moins en partie l'espace d'égalisation tel que défini en début de course du piston-suiveur.

L'esprit de l'invention est de créer une barrière contre les bactéries acheminées par l'air extérieur qui vient en contact avec la lèvre du piston-suiveur. Cette barrière antibactérienne est placée à l'intérieur de l'espace d'égalisation formée entre le piston-suiveur et le fond, en contact avec le piston suiveur.

Selon un mode de réalisation, le piston-suiveur comprend une lèvre d'étanchéité supérieure en contact coulissant avec le fût, et une lèvre inférieure pourvue de rainures, de sorte que l'espace d'égalisation s'étende jusqu' entre les deux lèvres du piston-suiveur, l'espace annulaire situé entre les lèvres du piston-suiveur et le fût de coulissement étant au moins partiellement rempli avec un filtre bactérien.

L'invention sera maintenant plus amplement décrite en référence aux dessins joints donnant à titre d'exemples non limitatifs plusieurs modes de réalisation de l'invention.

Sur les figures :
La figure 1 est une vue en coupe transversale verticale à travers un distributeur de produit fluide selon un mode de réalisation qui ne fait pas partie de l'invention,
La figure 2 est une vue fortement agrandie de la partie basse du distributeur de la figure 1,
Les figures 3 et 4 sont des vues similaires à la figure 2 pour des modes de réalisation qui ne font pas partie de l'invention,
Les figures 5 et 6 sont des vues similaires à la figure 2 pour des modes de réalisation selon l'invention,
La figure 7 est une vue en section transversale verticale à travers un autre distributeur de produit fluide intégrant un mode de réalisation qui ne fait pas partie de l'invention,
La figure 8 est une vue fortement agrandie de la partie basse du distributeur de la figure 7, et
La figure 9 est une vue similaire à la figure 8 pour un septième mode de réalisation qui ne fait pas partie de l'invention.

On se référera tout d'abord à la figure 1 pour décrire en détail la structure d'un distributeur de produit fluide apte à intégrer un filtre bactérien. Le distributeur comprend un réservoir de produit fluide 1 sur lequel est monté un organe de distribution 2. Le réservoir de produit fluide 1 définit un volume utile 10 qui est rempli de produit fluide, par exemple une crème. L'organe de distribution 2 est en communication avec le produit fluide du volume utile 10 par une entrée pourvue d'un clapet d'entrée 25. Lorsque le clapet 25 est ouvert, le volume utile 10 communique avec une chambre de pompe 26 dotée d'une paroi d'actionnement déformable 23. Par appui sur cette paroi d'actionnement 23, le volume de la chambre 26 diminue, ce qui a pour effet de fermer le clapet d'entrée 25 et d'ouvrir un clapet de sortie de manière à définir un passage de sortie pour le produit fluide à travers un orifice de distribution 27. L'organe de distribution 2 est un type particulier de pompe qui n'est pas critique pour la présente invention. En effet, on peut adapter n'importe quel type d'organe de distribution, tel qu'une pompe, une valve ou un autre type d'embout de distribution sur le réservoir sans sortir du cadre de l'invention, étant donné que le coeur de l'invention ne se situe pas au niveau de l'organe de distribution. Cependant, il est préférable que l'organe de distribution soit du type « airless », c'est-à-dire sans reprise d'air, de manière à ne pas permettre l'introduction d'air extérieur dans le réservoir à travers l'organe de distribution.

Le réservoir de produit fluide 1 comprend un fût de coulissement 11 qui présente une forme générale cylindrique, par exemple circulaire. Le fût 11 définit à son extrémité supérieure un col 15 destiné à recevoir de manière fixe et étanche l'organe de distribution 2. Le fût 11 contient un piston-suiveur 14 qui est destiné à coulisser de manière sensiblement étanche à l'intérieur du fût 11. Le piston-suiveur 14 comprend ici deux lèvres d'étanchéité dynamiques 16 qui viennent en contact coulissant avec l'intérieur du fût 11. Lorsque l'on actionne l'organe de distribution 2 par enfoncement de la paroi d'actionnement 23, le piston-suiveur 14 reste en place dans le fût 11. En revanche, lorsque l'on relâche la pression sur la paroi d'actionnement 23, une dépression est générée à l'intérieur de la chambre 26, ce qui a pour effet d'ouvrir le clapet d'entrée 25 et de communiquer la dépression à l'intérieur du volume utile 10. En réaction, le piston-suiveur 14 se déplace par aspiration en faisant coulisser ses deux lèvres annulaires 16 le long du fût 11. De cette manière, le volume utile 10 du réservoir diminue progressivement à mesure que du produit fluide en est extrait par l'organe de distribution 2. Il s'agit là d'une technique tout à fait classique pour réaliser un réservoir de volume utile variable destiné à être associé à un organe de distribution « airless ». Le piston-suiveur 14 constitue une paroi mobile du réservoir qui se déplace lorsque soumis à une dépression. Le piston-suiveur 14 peut présenter des formes quelconques dans la mesure où il remplit sa fonction. Le piston-suiveur 14 de la figure 1 comprend deux lèvres d'étanchéité 16 : on peut cependant imaginer un piston-suiveur ne comprenant qu'une seule lèvre d'étanchéité.

Le fût de coulissement 11 est également pourvu d'un fond 12 qui est disposé de manière opposée au col 15 recevant l'organe de distribution 2. Le fond 12 est ici réalisé de manière monobloc avec le fût 11, mais on peut également envisager de mettre en oeuvre un fond 12 qui est rapporté sur le fût 11. Le fond 12 obture ainsi le fût 11 et définit un espace d'égalisation E avec le piston-suiveur 14. Plus précisément, cet espace d'égalisation E est ici défini par le fond 12, une petite partie du fond 11 et le piston-suiveur 14. Pour permettre au piston-suiveur 14 de se déplacer dans le fût 11 lorsque soumis à une dépression, il est nécessaire que l'espace d'égalisation E soit toujours soumis à la pression atmosphérique. Pour cela, il est nécessaire de faire communiquer l'espace d'égalisation E avec l'extérieur, à travers un trou 13 formé par exemple au niveau du fond 12.

Le trou 13 du fond 12 est pourvu d'un ensemble de filtres 5 qui comprend une couronne de support 51 associée à une douille de fixation 52. La couronne 51 et la douille 52 sont creuses de manière à définir un passage traversant 53. La couronne de support 51 sert au montage d'un filtre bactérien F1 qui autorise le passage de l'air, mais qui élimine et/ou tue les bactéries. Le filtre bactérien F1 peut par exemple être constitué par une membrane filtrante bactériostatique perméable à l'air. Comme visible plus clairement sur la figure 2, l'ensemble de filtres 5 est monté sur le fond 12 avec la couronne de support 51 disposée à l'intérieur de l'espace E et la douille de fixation 52 insérée dans le trou 13 formé dans le fond 12. Ainsi, de l'air extérieur peut pénétrer à l'intérieur de l'espace d'égalisation E à travers le passage traversant 53 et son filtre bactérien F1. L'air pénétrant dans l'espace E est ainsi filtré, c'est-à-dire débarrassé des éventuelles bactéries en suspension dans l'air. On obtient ainsi un espace d'égalisation E rempli d'un air exempt de bactéries. De cette manière, l'air contenu dans l'espace E n'a aucun risque de contaminer, détériorer ou altérer le produit fluide contenu dans le volume utile 10, en cas de défaut d'étanchéité entre les lèvres 16 du piston-suiveur 14 et le fût de coulissement 11.

Dans le mode de réalisation des figures 1 et 2, le filtre bactérien F1 est intégré à un ensemble de filtre 5 qui peut aisément être mis en place par simple insertion dans le trou 13 du fond 12. Le filtre bactérien F1 est alors disposé à l'intérieur de l'espace E entre le fond et le piston-suiveur.

La figure 3 représente un autre mode de réalisation, dans lequel un filtre bactérien F2 est directement disposé et monté dans un trou 13 formé dans le fond 12. Le filtre bactérien F2 peut être du même type que le filtre bactérien F1, c'est-à-dire une membrane perméable à l'air et possédant des qualités bactéricides. Il est à noter que le fond 12 de la figure 3 est un fond rapporté, contrairement au fond 12 des figures 1 et 2. Pour cela, le fond 12 comprend une paroi de fond 121 ainsi qu'une bague de fixation 122 engagée autour d'une jupe 112 formée à l'extrémité inférieure du fond 11. Il est bien entendu nécessaire que le contact entre la bague 122 et la jupe 112 est étanche pour empêcher toute introduction d'air extérieur porteur de bactéries. De cette manière, le seul air qui peut pénétrer à l'intérieur de l'espace E est celui traversant le filtre bactérien F2 situé dans le trou 13. Le filtre bactérien F2 peut être collé, soudé, ou surmoulé sur le fond 12. Il en est de même pour le filtre bactérien F1.

La figure 4 représente un antre mode de réalisation, dans lequel le fond 12 est également un fond rapporté, sensiblement similaire à celui du fond de la figure 3. Toutefois, la paroi de fond 121 du fond 12 ne comporte pas de trous. L'espace d'égalisation E communique toutefois avec l'extérieur à travers un passage d'air formé entre la bague 122 et la jupe 112. On peut par exemple prévoir un crénelage 113 au niveau du bord inférieur de la jupe 112 et des nervures internes au niveau de la bague 123. Ainsi, l'air peut communiquer avec l'extérieur à travers ce crénelage 113 et entre les nervures 123. Un filtre bactérien F3 de forme annulaire est disposé dans ce passage d'air entre la jupe 112 et la bague 122. L'intégralité de l'air pénétrant à l'intérieur de l'espace E est ainsi obligée de passer à travers ce filtre bactérien F3. Ce filtre peut par exemple être surmoulé sur le fût 11 ou sur le fond 12. L'assemblage du fond 12 sur le fût 11 n'engendre aucune complication. On assure ainsi que l'air en contact avec les lèvres 16 est exempt de bactéries.

La figure 5 représente un mode de réalisation de l'invention, dans lequel le fond 12 est réalisé de manière monobloc avec le fût 11 et comporte un trou traversant 13. L'espace d'égalisation E est ici partiellement ou totalement rempli avec un matériau poreux bactériostatique et perméable à l'air. Ce matériau peut par exemple être injecté dans l'espace E à travers le trou 13. En variante, il peut être disposé au fond du fût 11 avant engagement du piston-suiveur. Le filtre bactérien F4 est solidaire du piston-suiveur 14. On assure ainsi que l'air arrivant au niveau des lèvres 16 est exempt de bactéries.

La figure 6 représente un autre mode de réalisation de l'invention, dans lequel le piston-suiveur 14 ne comprend qu'une seule lèvre d'étanchéité supérieure 16 en contact coulissant avec le fût 11. Sa lèvre inférieure est pourvue de rainures 161, de sorte que l'espace E s'étend jusqu'entre les deux lèvres du piston-suiveur 14. Selon l'invention, l'espace annulaire situé entre les lèvres du piston-suiveur et le fût de coulissement 11 est partiellement ou entièrement rempli avec un filtre bactérien F5, qui peut par exemple présenter les mêmes caractéristiques que celles du filtre F4 de la figure 5. On garantit ainsi que la lèvre d'étanchéité supérieure 16 ne vient pas en contact avec de l'air chargé de bactéries.

La figure 7 représente un distributeur de produit fluide comprenant un réservoir 1 associé à un organe de distribution 2. L'organe de distribution 2 est une pompe classique montée de manière fixe et étanche sur le col 15 du réservoir. L'organe de distribution 2 est pourvu d'un poussoir 3 définissant un orifice de distribution 31. Optionnellement, le distributeur comprend un capot de protection 4 qui vient coiffer l'organe de distribution 2. Tout comme dans le distributeur de la figure 1, le réservoir de produit fluide 1 comprend un fût de coulissement 11 associé à un piston-suiveur 14 de manière à définir un volume utile 10 des capacités variables. Le fût de coulissement 11 est pourvu d'un fond 12 de manière à définir un espace de confinement E entre le fond 12 et le piston-suiveur 14. En se référant à la figure 8, on peut voir que le fond 12 est reçu par encliquetage dans un logement 114 formé à l'extrémité inférieure du fût 11. Le fond 12 est constitué d'un matériau rigide, poreux, bactériostatique, de sorte que l'on peut dire que le fond 12 constitue un filtre bactérien F6. Il n'est pas nécessaire de réaliser de trous dans le fond 12. Les lèvres 16 du piston-suiveur 14 ne peuvent venir en contact qu'avec de l'air exempt de bactéries.

La figure 9 représente un mode de réalisation, dans lequel le fond 12 est percé de plusieurs trous 13 et comprend une couche de matériau poreux bactériostatique sur sa face orientée vers l'espace d'égalisation E. Cette couche constitue un filtre bactérien F7. Ce filtre F7 occupe une partie de l'espace de confinement E. Il peut par exemple être déposé ou appliqué par n'importe quelle technique sur le fond 12 avant son montage dans le fût 11. En variante, on peut envisager de déposer le filtre sur la face externe du fond.

Les divers modes de réalisation de l'invention illustrés sur les figures 5 et 6 présentent cependant une caractéristique commune selon laquelle l'air qui vient en contact avec la ou les lèvre(s) d'étanchéité du piston-suiveur est débarrassé de bactéries par un filtre bactérien qui est solidaire du piston-suiveur.

## Revendications

1. Distributeur de produit fluide comprenant un réservoir de produit fluide (1) et un organe de distribution (2), tel qu'une pompe ou une valve, monté sur le réservoir (1) pour y prélever du produit fluide, le réservoir (1) comprenant un fût de coulissement cylindrique (11) et un piston-suiveur (14) déplaçable par coulissement à l'intérieur du fût de coulissement (11), le piston-suiveur (14) comprenant au moins une lèvre (16) en contact de coulissement avec le fût (11), le fût de coulissement (11) étant pourvu d'un fond (12) disposé de manière opposée à l'organe de distribution (2), un espace d'égalisation (E) étant formé entre le piston-suiveur (14) et le fond (12), cet espace (E) communiquant avec l'extérieur pour maintenir l'espace (E) à la pression atmosphérique, de sorte que de l'air extérieur pénètre dans cet espace (E) qui grandit à mesure que le piston-suiveur (14) s'éloigne du fond (12) après chaque distribution de produit fluide,
dans lequel un filtre bactérien (F4 ; F5) filtre l'air extérieur qui vient en contact de la lèvre (16) du piston-suiveur (11) à travers l'espace d'égalisation (E),
**caractérisé en ce que** le filtre bactérien (F4 ; F5) est solidaire du piston-suiveur (14).

2. Distributeur selon la revendication 1, dans lequel le filtre bactérien (F4 ; F5) est disposé dans l'espace (E).

3. Distributeur selon la revendication 1 ou 2, dans lequel le filtre bactérien (F4) remplit au moins en partie l'espace (E) en début de course du piston-suiveur (14).

4. Distributeur selon l'une quelconque des revendications précédentes, dans lequel le piston-suiveur (14) comprend une lèvre d'étanchéité supérieure (16) en contact coulissant avec le fût (11), et une lèvre inférieure pourvue de rainures (161), de sorte que l'espace (E) s'étende jusqu'entre les deux lèvres du piston-suiveur (14), l'espace annulaire situé entre les lèvres du piston-suiveur (14) et le fût de coulissement (11) étant au moins partiellement rempli avec un filtre bactérien (F5).

## Patentansprüche

1. Spender für ein fluides Produkt, umfassend einen Behälter für ein fluides Produkt (1) und eine Ausgabeeinrichtung (2), wie eine Pumpe oder ein Ventil, die auf dem Behälter (1) montiert ist, um aus diesem fluides Produkt zu entnehmen, wobei der Behälter (1) einen zylindrischen Gleitzylinder (11) und einen Nachlaufkolben (14) umfasst, der durch Gleiten im Inneren des Gleitzylinders (11) verschiebbar ist, wobei der Nachlaufkolben (14) mindestens eine Lippe (16) in gleitendem Kontakt mit dem Zylinder (11) umfasst, wobei der Gleitzylinder (11) mit einem Boden (12) versehen ist, der der Ausgabeeinrichtung (2) gegenüberliegend angeordnet ist, wobei ein Ausgleichraum (E) zwischen dem Nachlaufkolben (14) und dem Boden (12) gebildet ist, wobei dieser Raum (E) mit dem Äußeren in Verbindung steht, um den Raum (E) auf atmosphärischem Druck zu halten, so dass Außenluft in diesen Raum (E) dringt, der sich nach jeder Ausgabe von fluidem Produkt in dem Maße vergrößert, in dem sich der Nachlaufkolben (14) vom Boden (12) entfernt,
wobei ein Bakterienfilter (F4; F5) die Außenluft filtert, die über den Ausgleichraum (E) mit der Lippe (16) des Nachlaufkolbens (11) in Kontakt tritt,
**dadurch gekennzeichnet, dass** der Bakterienfilter (F4; F5) in einem Stück mit dem Nachlaufkolben (14) gebildet ist.

2. Spender nach Anspruch 1, wobei der Bakterienfilter (F4; F5) in dem Raum (E) angeordnet ist.

3. Spender nach Anspruch 1 oder 2, wobei der Bakterienfilter (F4) zu Beginn des Hubs des Nachlaufkolbens (14) den Raum (E) zumindest teilweise füllt.

4. Spender nach einem der vorhergehenden Ansprüche, wobei der Nachlaufkolben (14) eine obere Dichtungslippe (16) in gleitendem Kontakt mit dem Zylinder (11) und eine mit Rillen (161) versehene untere Lippe umfasst, so dass sich der Raum (E) bis zwischen die beiden Lippen des Nachlaufkolbens (14) erstreckt, sich der ringförmige Raum zwischen den Lippen des Nachlaufkolbens (14) befindet und der Gleitzylinder (11) zumindest teilweise mit einem Bakterienfilter (F5) gefüllt ist.

## Claims

1. A fluid dispenser comprising a fluid reservoir (1), and a dispenser member (2), such as a pump or a valve, that is mounted on the reservoir (1) for taking fluid therefrom, the reservoir (1) comprising a slide cylinder (11) that is cylindrical, and a follower-piston (14) that is movable by sliding inside the slide cylinder (11), the follower-piston (14) including at least one lip (16) that is in sliding contact with the cylinder (11), the slide cylinder (11) being provided with a bottom (12) that is arranged remote from the dispenser member (2), an equalizing space (E) being formed between the follower-piston (14) and the bottom (12), this space (E) communicating with the outside so as to keep the space (E) at atmospheric pressure, such that, each time fluid is dispensed, outside air penetrates into the space (E), which increases as the follower-piston (14) moves away from the bottom (12);
wherein a bacterial filter (F4; F5) filters outside air coming into contact with the lip (16) of the follower-piston (11) through the equalizing space (E) ;
the dispenser being **characterized in that** the bacterial filter (F4; F5) is secured to the follower-piston (14).

2. A dispenser according to claim 1, wherein the bacterial filter (F4; F5) is arranged in the space (E).

3. A dispenser according to claim 1 or claim 2, wherein the bacterial filter (F4) fills, at least in part, the space (E) at the start of the stroke of the follower-piston (14).

4. A dispenser according to any preceding claim, wherein the follower-piston (14) includes a top sealing lip (16) that is in sliding contact with the cylinder (11) and a bottom lip that is provided with grooves (161) such that the space (E) extends to between the two lips of the follower-piston (14), the annular space situated between the slide cylinder (11) and the lips of the follower-piston (14) being filled, at least in part, with a bacterial filter (F5).
